# EUROPÄISCHE PATENTSCHRIFT

(11) **EP 1 430 997 B1**
(45) Veröffentlichungstag und Bekanntmachung des Hinweises auf die Patenterteilung: **29.03.2006**
(21) Anmeldenummer: 03028562.1
(22) Anmeldetag: 11.12.2003
(51) Int. Cl.: B24B 19/18, D01G 15/38

(54) **Vorrichtung und Verfahren zum Bearbeiten von Faserverarbeitungsgarnituren**
Process and device for the preparation of clothing for fibre processing
Procédé et dispositif pour la préparation d'une garniture de traitement de fibres

(30) Priorität: 16.12.2002 DE 10258789
(43) Veröffentlichungstag der Anmeldung: 23.06.2004
(73) Patentinhaber: Graf + Cie AG, 8640 Rapperswil (CH)
(72) Erfinder: Graf, Ralph, A., 8807 Freienbach (CH)
(74) Vertreter: Leinweber & Zimmermann

(56) Entgegenhaltungen:
- EP-A- 1 068 927
- GB-A- 2 192 816
- US-A- 4 327 525
- US-A- 5 355 560

## Beschreibung

Die Erfindung betrifft eine Vorrichtung zum Bearbeiten einer auf einem vorzugsweise kreiszylindernantelförmigen Träger aufgezogenen Faserverarbeitungsgarnitur, insbesondere Sägezahn-Ganzstahlgarnituren, mit einer längs einer durch ein Führungselement vorgegebenen Bahn bewegbaren Bearbeitungsanordnung, bei der mindestens ein Element der Bearbeitungsanordnung in einer quer, insbesondere senkrecht zu der vorgegebenen Bahn verlaufenden Richtung zustellbar ist.

Bei der Verarbeitung von Textilfasern werden die Fasern mit Hilfe von Karden oder Krempelmaschinen ausgerichtet und gereinigt. Diese Faserverarbeitungsvorrichtungen umfassen einen kreiszylindermantelförmigen Träger, der auf seiner Mantelfläche eine Faserverarbeitungsgarnitur trägt. Der kreiszylindermantelförmige Träger wird zur Faserverarbeitung in eine Rotationsbewegung bezüglich seiner Zylinderachse versetzt. Die auf der Mantelfläche angeordnete Garnitur durchfährt das Fasermaterial und richtet dieses ggf. zusammenwirkend mit weiteren Bearbeitungselementen, wie etwa Kardendeckeln, Wendewalzen u. dgl. aus. Ferner wird durch diese Faserverarbeitung auch eine Reinigung des Rohmaterials erreicht. Die Faserverarbeitungsgarnitur kann in Form von sogenannten Nadelgarnituren verwirklicht sein, bei der einzelne Nadeln einen nachgiebigen Träger durchsetzen. In vielen Fällen wird allerdings zur Erhöhung der Verschleißfestigkeit und Verbesserung der Qualität des Textilfasermaterials eine sogenannte Sägezahn-Ganzstahlgarnitur eingesetzt. Eine derartige Garnitur umfaßt einen den kreiszylindermantelförmigen Träger wendelförmig umlaufenden Sägezahndraht, dessen Sägezähne das Fasermaterial durchfahren.

Beim Betrieb der vorstehend beschriebenen Drähte kommt es zu einem beachtlichen Verschleiß der Faserverarbeitungsgarnitur. Darüber hinaus können sich Verunreinigungen im Bereich dieser Garnitur ansammeln. Das zuletzt beschriebenen Problem tritt besonders deutlich bei der Bearbeitung von synthetischen Fasern hervor, bei der die Fasern aufschmilzen und an der Garnitur haften können. Daher ist es zum Erhalt der gewünschten Qualität des Fasermaterials erforderlich, die Faserverarbeitungsgarnitur regelmäßig zu bearbeiten, um im Wege dieser Bearbeitung die Garniturspitzen nachzuschleifen und/oder Verunreinigungen aus der Garnitur zu entfernen.

Eine zum Nachschleifen von Faserverarbeitungsgarnituren geeignete Vorrichtung der vorstehend beschriebenen Art ist beispielsweise in der US-PS-5, 797,788 angegeben. Diese Vorrichtung umfaßt ein in Form eines Schleifsteins verwirklichtes Bearbeitungselement, das auf einem Schlitten der Bearbeitungsanordnung montiert ist. Dieser Schlitten ist längs eines durch eine Führungsschiene verwirklichten Führungselementes verfahrbar. Dabei wird die Vorrichtung üblicherweise so montiert, daß die Führungsschiene etwa parallel zur Zylinderachse des die zu bearbeitende Garnitur tragenden Trägers verläuft. Zusätzlich ist das Bearbeitungselement bei der bekannten Vorrichtung in einer senkrecht zu der vorgegebenen Bahn verlaufenden Richtung gegen die Vorspannkraft einer Feder bewegbar. Beim Betrieb der bekannten Vorrichtung wird die Führungsschiene an einem Maschinengestell der Karde oder Krempelmaschine befestigt und dann mit Hilfe von entsprechenden Einstellmechanismen so ausgerichtet, daß der Schleifstein die gewünschte Arbeitsstellung einnimmt. Anschließend wird der Schleifstein mit einem daran befestigten Betätigungselement gegen die Vorspannkraft der Vorspanneinrichtung von der Garnitur abgezogen. Dann wird die Garnitur in eine Rotationsbewegung versetzt, das Betätigungselement gelöst und der Schleifstein unter Wirkung der Vorspanneinrichtung gegen die Garnitur gedrängt. Im weiteren Verlauf der Bearbeitung wird der Schleifstein über die gesamte Länge des zylindermantelförmigen Trägers parallel zur Zylinderachse hin und hergehend bewegt, bis das gewünschte Schleifergebnis erhalten wurde.

Bei einer in der DE 199 32 679 C1 beschriebenen Vorrichtung ähnlicher Bauart wird eine Reinigungswirkung mit Hilfe einer in die Garniturgassen einführbare Reinigungsklinge erzeugt. Dabei wird die Reinigungsklinge ebenfalls mit Hilfe einer Vorspanneinrichtung in Richtung auf dern Gassengrund gedrängt. Allerdings ist es bei der in der DE 199 32 679 C1 beschriebenen Vorrichtung nicht erforderlich das in Form der Reinigungsklinge verwirklichte Bearbeitungselement zusätzlich auch noch mit einem dazu ausgelegten Antriebselement hin und hergehend zu bewegen, weil die Reinigungsklinge automatisch mit Hilfe der wendelförmig auf den zylindermantelförmigen Träger aufgezogenen Garnitur längs der Zylinderachse des Trägers bewegt wird.

Ferner sind fernsteuerbare Vorrichtungen zum Schleifen von Faserverarbeitungsgarnituren in der US-A-5 355 560 beschrieben.

Wenngleich mit den vorstehend beschriebenen Vorrichtungen zufriedenstellende Schleif- und Reinigungsergebnisse erzielt werden können, hat es sich gezeigt, daß die damit ausgeführten Wartungsarbeiten sehr zeitaufwendig sind. Das führt zu beachtlichen Stillstandzeiten der Faserverarbeitungsgeräte und ist daher mit hohen Ausfallkosten verbunden.

Angesichts der vorstehend beschriebenen Probleme im Stand der Technik liegt der Erfindung die Aufgabe zugrunde, Vorrichtungen der eingangs bekannten Art bereitzustellen, mit denen Wartungsarbeiten an Faserverarbeitungsgarnituren besonders schnell und damit preiswert ausgeführt werden können, sowie mit derartigen Vorrichtungen ausführbare Verfahren anzugeben.

In vorrichtungsmäßiger Hinsicht wird diese Aufgabe durch die im kennzeichnenden Teil des Patentanspruchs 1 angegebene Weiterbildung der bekannten Vorrichtungen gelöst.

Diese Erfindung beruht auf der Erkenntnis, daß die vorstehend beschriebenen Wartungsarbeiten, wie etwa das Nachschleifen von Garnituren oder das Reinigen der Garnituren in vielen Fällen nur in einem Teilbereich der Garnitur notwendig sind. Andererseits ist es aus Sicherheitsgründen in vielen Fällen nicht möglich die bekannten Vorrichtungen der vorstehend beschriebenen Art nur in Teilbereichen der Garnitur zu betreiben. Das gilt insbesondere für die vorstehend beschriebenen Schleifvorrichtungen, weil es aus Sicherheitsgründen unzulässig ist, den Schleifstein manuell im Zentrum des Faserverarbeitungselementes, wie etwa des Tambours einer Karde zu lösen, so daß er mit Hilfe der Vorspanneinrichtung gegen die Garnitur gedrängt wird. Dieses Problem tritt besonders deutlich bei modernen Hochleistungskarden oder --krempelmaschinen hervor, bei denen die Garnituren auf einen Träger mit einem Durchmesser von bis zu 2 m und einer Länge von mehreren Metern aufgezogen sind. Wenn ein Wartungsvorgang nur im Zentrum einer derartigen Garnitur erforderlich ist, mußte zur Ausführung der manuell eingeleiteten Wartungsarbeiten eine Wartungsperson die Abdeckung der Garnitur entfernen und das Bearbeitungselement im Zentrum der Garnitur freigeben, während die Garnitur mit hohen Drehzahlen rotiert. Falls die Wartungsperson dabei in den Erfassungsbereich der Garnitur gelangt kann es zu schwersten Verletzungen kommen.

Aus diesem Grund werden die Wartungsarbeiten mit Hilfe der bekannten Vorrichtungen üblicherweise über die gesamte axiale Länge der Garnitur ausgeführt, damit die Bearbeitungselemente am Rand der Garnitur freigegeben werden können, was allerdings immer noch ein hohes Risiko mit sich bringt.

Im Rahmen der Erfindung ist es dagegen möglich, Bearbeitungselemente der Bearbeitungsanordnung aus einer sicheren Entfernung freizugeben und gegen die zu bearbeitende Garnitur zu drängen, in dem die Bearbeitungselemente mit der ferngesteuerten Zustelleinrichtung in Richtung auf die Garnitur zugestellt werden. Dadurch wird nicht nur die Bearbeitung einzelner separater Segmente der Garnitur im Zentrum des zylindermantelförmigen Trägers ermöglicht, um so die Bearbeitungsdauer bei lokalem Verschleiß und/oder lokalen Verschmutzungen deutlich zu reduzieren. Vielmehr ist es mit dieser Vorrichtung auch ohne Gefährdung des Wartungspersonals möglich alle notwendigen Bearbeitungen der Garnitur vorzunehmen, weil das Wartungspersonal während der Rotationsbewegung des Garniturträgers nur noch die Fernsteuerung für die Zustelleinrichtung betätigen muß. Es hat sich gezeigt, daß insbesondere im Hinblick auf die Beschleunigung der Wartungsarbeiten der Mehraufwand durch Bereitstellung fernsteuerbarer Zustelleinrichtungen ohne weiteres in Kauf genommen werden kann, so daß die Wartungsarbeiten mit der erfindungsgemäßen Vorrichtung insgesamt besonders kostengünstig ausgeführt werden können.

Im Rahmen der Erfindung hat es sich als besonders günstig herausgestellt, wenn das mit Hilfe der fernsteuerbaren Zustelleinrichtung in Richtung auf die Garnitur zustellbare Element der Bearbeitungsanordnung mit der Antriebseinrichtung auch noch in einer der Zustellrichtung entgegengesetzten Richtung verschiebbar ist, weil dieses Element dann ohne Gefährdung für das Personal von der Garnitur abgezogen werden kann, während diese sich noch ungebremst dreht, wenn die gewünschte Bearbeitung in dem Bearbeitungsbereich beendet ist. Dadurch wird eine weitere Beschleunigung der Bearbeitung von Faserverarbeitungsgarnituren ermöglicht. Die Bearbeitungsanordnung kann dabei ebenso wie in der US-PS 5,797,788 und der DE 199 32 679 beschrieben einen längs des Führungselementes bewegbaren Schlitten mit einem zum Tragen eines an die Garnitur anlegbaren Bearbeitungselementes ausgelegten Trägerelement aufweisen. Der Offenbarungsgehalt der genannten Schriften wird hinsichtlich der Ausführung der längs des Führungselementes verfahrbaren Schlitten und der Trägerelemente hiermit durch ausdrückliche Inbezugnahme in diese Beschreibung aufgenommen.

Konstruktiv und montagetechnisch hat es sich als besonders günstig erwiesen, wenn die Zustelleinrichtung zum ferngesteuerten Zustellen des Bearbeitungselementes zusammen mit dem Trägerelement, dem Schlitten und/oder dem Führungselement betreibbar ist. Bei dieser Ausführungsform der Erfindung kann die Zustelleinrichtung die gesamte aus Führungselement und Bearbeitungsanordnung bestehende Vorrichtung in Richtung auf die Garnitur zustellen. Daher ist es nicht erforderlich, längs der vorgegebenen Bahn bewegbare Antriebselemente zum Zustellen des Bearbeitungselementes einzusetzen. Vielmehr können an einer vorgegebenen Stelle der vorgegebenen Bahn angeordnete Zustellelemente eingesetzt werden, um die benötigte Zustellbewegung zu bewirken. Dadurch wird die Konstruktion und die Montage der erfindungsgemäßen Vorrichtung vereinfacht.

Zum Erhalt einer möglichst stabilen Lagerung der erfindungsgemäßen Vorrichtung hat es sich als zweckmäßig erwiesen, wenn die Zustelleinrichtung mindestens zwei in Richtung der vorgegebenen Bahn voneinander beabstandete Zustellanordnungen aufweist. Dabei können diese Zustellanordnungen im Bereich einander entgegengesetzter Enden der vorgegebenen Bahn angeordnet sein.

Im Hinblick auf den Erhalt einer einfachen Montage der erfindungsgemäßen Vorrichtung hat es sich als günstig erwiesen, wenn mindestens eine Zustellanordnung der Zustelleinrichtung einerseits an einem bezüglich der zu bearbeitenden Garnitur feststehend angeordneten Halteelement festlegbar und andererseits an das beispielsweise in Form einer Führungsschiene verwirklichte Führungselement koppelbar ist. Dabei kann die Führungsschiene ebenso ausgeführt sein wie die Führungsschiene der bekannten Vorrichtungen. Der Offenbarungsgehalt der vorstehend genannten Schriften hinsichtlich der Ausführung der Führungsschiene wird hiermit durch ausdrückliche Inbezugnahme ebenfalls in diese Beschreibung aufgenommen.

Bei der zuletzt beschriebenen Ausführungsform der Erfindung hat es sich als baulich besonders zweckmäßig erwiesen, wenn mindestens eine Zustellanordnung einen mit einem fernsteuerbaren Zustellelement bezüglich dem Halteelement in der Zustellrichtung zustellbaren ersten Zustellschlitten aufweist. Dabei kann mindestens eine Zustellanordnung einen von dem ersten Zustellschlitten gehaltenen und an das Führungselement gekoppelten zweiten Zustellschlitten aufweisen, wobei der zweite Zustellschlitten zweckmäßigerweise mit Hilfe eines entsprechenden Betätigungselementes bezüglich dem ersten Zustellschlitten in der Zustellrichtung verschiebbar ist. Bei dieser Ausführungsform der Erfindung kann nach Anbringen der erfindungsgemäßen Vorrichtung an den Maschinenrahmen eine Karde oder Krempelmaschine mit Hilfe der Betätigungselemente zunächst eine Ausrichtung des Führungselementes bezüglich der Zylinderachse des die Garnitur tragenden Trägers vorgenommen werden. Anschließend kann die Zustellanordnung zur eigentlichen Garniturbearbeitung mit Hilfe des Zustellelementes in Richtung auf die Garnitur zugestellt werden, um so die gewünschte Bearbeitung der Garnitur auszuführen.

Wenngleich die Zustellanordnung einer erfindungsgemäßen Vorrichtung auch einen ferngesteuerten Elektromotor aufweisen kann, hat es sich zum Erhalt einer besonders guten Betriebszuverlässigkeit als günstig erwiesen, wenn die Zustellanordnung einen vorzugsweise doppelt wirkenden pneumatischen Hubzylinder aufweist, welcher über entsprechende Fluidleitungen mit einer Steuereinrichtung verbunden ist, die eine Fernsteuerung der Hubzylinder ermöglicht.

Die erfindungsgemäße Vorrichtung kann zur Ausführung verschiedenartiger Wartungsarbeiten eingesetzt werden. Dazu ist zweckmäßigerweise mindestens ein lösbar an dem Trägerelement festlegbares Bearbeitungselement, wie etwa ein Polierschwamm, ein Schleifstein, eine Bürste oder eine Reinigungsklinge vorgesehen. Zur Anpassung der erfindungsgemäßen Vorrichtung an den benötigten Wartungsvorgang wird das zuvor benutzte Bearbeitungselement von dem Trägerelement gelöst und durch das als nächstes benötigte Bearbeitungselement ersetzt.

Insbesondere im Rahmen der Ausführung von Schleifarbeiten kann eine Vorspanneinrichtung eingesetzt werden, mit der das Bearbeitungselement der Bearbeitungsanordnung in Richtung auf die zu bearbeitende Garnitur gedrängt wird. Mögliche Ausführungsformen derartiger Vorspanneinrichtungen und deren Anordnung auf dem Schlitten der Bearbeitungsanordnung sind in der US-PS 5,797 788 angegeben. Der Offenbarungsgehalt dieser Schrift wird hinsichtlich der Ausführung und Anordnung der Vorspanneinrichtung hiermit durch ausdrückliche Inbezugnahme in diese Beschreibung aufgenommen.

Ebenso wie bei der bekannten Vorrichtung kann auch die erfindungsgemäße Vorrichtung eine Antriebseinrichtung zum Bewegen der Bearbeitungsanordnung längs der vorgegebenen Bahn aufweisen. Dabei ist in besonders bevorzugter Ausführungsform der Erfindung auch diese Antriebseinrichtung fernsteuerbar.

Dabei kann eine Beschädigung der Antriebseinrichtung bei der Ausführung von Wartungsarbeiten, in deren Verlauf ein Bearbeitungselement automatisch von der den zylindermantelförmigen Träger wendelförmig umlaufenden Garnitur mitgeführt wird, vermieden werden, wenn eine Kupplungsanordnung zum lösbaren Ankuppeln der Bearbeitungsanordnung an die Antriebseinrichtung vorgesehen ist. Bei dieser Ausführungsform der Erfindung kann die Bearbeitungsanordnung zunächst an einen Startpunkt der gewünschten Bearbeitung längs der vorgegebenen Bahn mit Hilfe der Antriebseinrichtung bewegt werden. Dann wird die Bearbeitungsanordnung von der Antriebseinrichtung abgekuppelt. Anschließend mit Hilfe der fernsteuerbaren Zustelleinrichtung in Richtung auf die Garnitur zugesellt und über den Bearbeitungsbereich automatisch mit Hilfe der den Träger wendelförmig umlaufenden Garnitur mitgeführt. Anschließend kann das Bearbeitungselement wieder von der Garnitur abgezogen und die Bearbeitungsanordnung erneut an die Antriebseinrichtung angekuppelt werden, um zum nächsten Bearbeitungsbereich zu gelangen. Zur vollautomatischen Steuerung einer erfindungsgemäßen Vorrichtung kann der Steuereinrichtung mindestens ein an der Bearbeitungsanordnung und/oder dem Führungselement angeordnetes Schaltelement zugeordnet sein, durch dessen Betätigung eine Änderung der Bewegung der Bearbeitungsanordnung längs der vorgegebenen Bahn, eine Zustellbewegung und/oder eine Bewegung in einer der Zustellrichtung entgegengesetzten Richtung auslösbar ist. Bei dieser Ausführungsform der Erfindung werden die Schaltelemente nach Prüfung der zu bearbeitenden Garnitur im Bereich der einer Bearbeitung zu unterziehenden Garnitursegmente positioniert. Dann kann die Bearbeitung ausgelöst und anschließend vollautomatisch ausgeführt werden.

Wie der vorstehenden Erläuterung zu entnehmen ist zeichnet sich ein erfindungsgemäßes Verfahren zum Bearbeiten einer Faserverarbeitungsgarnitur mit einer erfindungsgemäßen Vorrichtung im wesentlichen dadurch aus, daß die Bearbeitungsanordnung längs der vorgegebenen Bahn bis zu einem Startpunkt der Bearbeitung bewegt und dann ferngesteuert zur Bearbeitung einzelner separater Segmente der Garnitur im Zentrum des kreiszylindermantelförmigen Trägers in Richtung auf die Garnitur zugestellt wird. Dabei kann die Bearbeitungsanordnung bei Erreichen eines Endpunktes der vorgegebenen Bahn in einer der Zustellrichtung entgegengesetzten Richtung von der Garnitur abgezogen werden, wobei die Bearbeitungsanordnung bei erreichen des Startpunktes von der Antriebseinrichtung gelöst und/oder bei Erreichen des Endpunktes an die Antriebseinrichtung gekuppelt werden kann. Start- und Endpunkt werden zweckmäßigerweise durch entsprechende Positionierung geeigneter Schaltelemente festgelegt.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird erläutert. Die einzige Figur der Zeichnung zeigt eine schematische Darstellung einer erfindungsgemäßen Vorrichtung.

Die in der Zeichnung dargestellte Vorrichtung umfaßt im wesentlichen ein in Form einer geraden Führungsschiene 10 verwirklichtes Führungselement, eine längs der Führungsschiene bewegbare Bearbeitungsanordnung 20 und eine insgesamt zwei Zustellanordnungen 30 aufweisende Zustelleinrichtung. Ferner umfaßt die in der Zeichnung dargestellte Vorrichtung auch noch eine Antriebseinrichtung 50, mit der die Bearbeitungsanordnung 20 längs der Führungsschiene 10 verfahrbar ist. Dazu ist die Antriebseinrichtung 50 über eine Elektromagnet-Kupplung lösbar an die Bearbeitungsanordnung 20 gekoppelt.

Jede der Zustellanordnungen 30 umfaßt einen ersten in einer senkrecht zu der durch die Führungsschiene 10 vorgegebenen Bahn verlaufenden Richtung verschiebbar an einem nur schematisch angedeuteten Halteelement 40 angebrachten Zustellschlitten 32 und einen zweiten in der durch den Doppelpfeil A angegebenen Richtung bezüglich dem ersten Zustellschlitten 32 senkrecht zu der durch die Führungsschiene 10 vorgegebenen Bahn verfahrbaren Schlitten 36. Der erste Schlitten 32 kann mit einem fernsteuerbaren Zustellelement 34 in der senkrecht zu der vorgegebenen Bahn verlaufenden Richtung bewegt werden, wie durch den Doppelpfeil B angedeutet. Bei der in der Zeichnung dargestellten Ausführungsform der Erfindung ist das Zustellelement in Form eines pneumatischen Hubzylinders ausgeführt, welcher eine Verschiebung des an dem Schlitten 32 befestigten Schlitten 36 bei einem Hub um insgesamt 6 mm bewirkt. Der zweite Schlitten 36 ist an der Führungsschiene 10 befestigt, so daß eine Verschiebung des zweiten Schlittens 36 eine Verschiebung der Führungsschiene 10 und damit auch der längs der Führungsschiene 10 verfahrbaren Bearbeitungsanordnung 20 bewirkt. Zusätzlich ist der zweite Schlitten 36 mit Hilfe einer Stellschraube 38 in der durch den Doppelpfeil A angegebenen Richtung verschiebbar. Nach Montage der in der Zeichnung dargestellten Vorrichtung an dem Maschinengestell einer Karde oder Krempelmaschine wird zunächst mit Hilfe der Stellschraube 38 die gewünschte Ausrichtung der Führungsschiene und damit auch der Bearbeitungsanordnung 20 bezüglich der zu bearbeitenden Garnitur eingestellt. Dann wird die Führungsschiene und damit auch die Bearbeitungsanordnung 20 durch Betätigen des pneumatischen Hubzylinders von der Garnitur abgezogen, die Garnitur in Rotation versetzt und die Bearbeitungsanordnung 20 durch erneute Betätigung des pneumatischen Hubzylinders in Richtung auf die Garnitur zugestellt.

Zur Bearbeitung der Garnitur kann die Bearbeitungsanordnung 20 zunächst mit der Antriebseinrichtung 50 zum Startpunkt des zu bearbeitenden Bereichs der Garnitur bewegt werden. Erst bei Erreichen dieses Startpunktes wird die Bearbeitungsanordnung 20 mit Hilfe des pneumatischen Hubzylinders 34 in Richtung auf die Garnitur zugestellt. Dann kann die Bearbeitungsanordnung 20 mit Hilfe der Antriebseinrichtung 50 bis zum Endpunkt des Bearbeitungsbereiches verfahren werden und anschließend wieder mit Hilfe des pneumatischen Hubzylinders 34 von der Garnitur abgezogen werden. Alternativ ist es auch möglich, die Antriebseinrichtung 50 bei Erreichen des Startpunktes durch Betätigen der Elektromagnet-kupplung 16 von der Bearbeitungsanordnung 20 zu lösen. Dann kann die Bearbeitungsanordnung 20 automatisch mit Hilfe der den Träger wendelförmig umlaufenden Garnitur längs der durch die Führungsschiene 10 vorgegebenen Bahn bis zum Erreichen des Endpunktes des zu bearbeitenden Bereiches mitgeführt werden, um dann erneut durch entsprechende Betätigung der Elektromagnet-Kupplung 16 an die Antriebseinrichtung 50 angekoppelt zu werden. Start- und Endpunkte des Bearbeitungsbereiches können mit Hilfe von an der Führungsschiene 10 befestigten Schaltelementen 72 und 74 bestimmt werden. Dabei sind die Schaltelemente 72 und 74 längs der Führungsschiene 10 verschieb- und arretierbar. Die Elemente 72 und 74 wirken mit einem an der Bearbeitungsanordnung 20 festgelegten Umschaltkontakthebel 76 derart zusammen, daß bei Erreichen der Schaltelemente 72 und 74 eine Änderung der Bewegung der Bearbeitungsanordnung 20 längs der vorgegebenen Bahn, eine Zustellbewegung und/oder eine Bewegung in einer der Zustellrichtung entgegengesetzten Richtung ausgelöst wird. Die in der Zeichnung dargestellte Fernsteuereinrichtung umfaßt einen Hauptschalter 72, einen Schalter 74 zum Einstellen der Vorschubgeschwindigkeit der Bearbeitungsanordnung 20 längs der vorgegebenen Bahn, einen Schalter 76 zum Ankuppeln und/oder Abkuppeln der Bearbeitungsanordnung 20 von der Antriebseinrichtung 50, einen Schalter 78 zum Beenden der Vorschubbewegung, einen Schalter 80 zum Zustellen der Bearbeitungsanordnung 20 in Richtung auf die Garnitur, einen Schalter 82 zum Abziehen der Bearbeitungsanordnung von der Garnitur und einen Schalter 84 zum Auslösen einer Bewegung der Bearbeitungsanordnung 20 längs der vorgegebenen Bahn. Dabei können die einzelnen Bearbeitungsvorgänge auch vollautomatisch mit Hilfe der Steuereinheit 70 ferngesteuert ablaufen, in dem die Schaltelemente 72 und 74 und ggf. weitere Schaltelemente angefahren und voreingestellte Bewegungen der Bearbeitungsanordnung 20 an diesem Schaltpunkt ausgelöst werden.

Die Bearbeitungsanordnung 20 umfaßt einen längs der Führungsschiene 10 verfahrbaren Schlitten 24, welcher ein Bearbeitungselement 22, wie etwa einen Polierschwamm, Schleifstein oder eine Bürste trägt. Ferner ist an dem Schlitten 24 auch noch der Umschaltkontakthebel 76 angebracht. Das Bearbeitungselement 22 ist lösbar an dem Schlitten 24 befestigt und kann so beliebig ausgetauscht werden, um die Vorrichtung im Hinblick auf die gewünschte Bearbeitung in geeigneter Form einfach umbauen zu können.

Zum partiellen Schleifen oder Polieren einer Garnitur mit Hilfe der anhand der Zeichnung dargestellten Vorrichtung kann die Bewegung der Bearbeitungsanordnung 20 längs der vorgegebenen Bahn durch Betätigen des Schalters 84 eingeleitet werden. Mit dem Schalter 78 wird die Bewegung an dem Startpunkt des Bearbeitungsbereiches angehalten und die Antriebseinrichtung 50 wird durch Betätigen des Schalters 76 von der Bearbeitungsanordnung 20 gelöst. Anschließend wird die Bearbeitungsanordnung 20 durch Betätigen des Schalters 80 in Richtung auf die zu bearbeitende Garnitur zugestellt und von der rotierenden Garnitur mitgeführt. Ist der Bearbeitungsbereich vollständig durchfahren wird wiederum die Starttaste 84 gedrückt. Dann wird die Bearbeitungsanordnung 20 durch erneute Betätigung der pneumatischen Hubzylinder von der Garnitur abgezogen. Mit Hilfe der Elektromagnet-Kupplung 16 wird die Bearbeitungsanordnung 20 erneut an die Antriebseinrichtung 50 gekuppelt. Dann wird die Bearbeitungsanordnung 20 wiederum zum Startpunkt des Bearbeitungsbereiches bewegt. Die Bearbeitungsanordnung befindet sich dann wieder in der Anfangsstellung. Mit diesem Programm kann auch die ganze Garnitur mit einer Stahlbürste gereinigt werden. Dafür muß nach der Starttaste unmittelbar die Stopptaste gedrückt werden. Mit der Vorwahltaste 74 können zwei verschiedene Geschwindigkeiten der Bearbeitungsanordnung 20 längs der Führungsschiene 10 eingestellt werden. Langsam für große Walzen, schnell für kleine Walzen.

Die Erfindung ist nicht auf die anhand der Zeichnung erläuterte Ausführungsform beschränkt. Vielmehr ist auch daran gedacht, die Zustellelemente unmittelbar an den längs der Führungsschiene 10 verfahrbaren Schlitten anzuordnen. Ferner können auch zwei oder drei oder mehr Zustellelemente vorgesehen sein. Darüber hinaus können anstelle pneumatischer Hubzylinder auch Elektromotoren eingesetzt werden.

## Patentansprüche

1. Vorrichtung zum Bearbeiten einer auf einem kreiszylindermantelförmigen Träger aufgezogenen Faserverarbeitungsgarnitur, insbesondere Sägezahn-Ganzstahlgarnitur, mit einer längs einer durch ein Führungselement (10) vorgegebenen Bahn bewegbaren Bearbeitungsanordnung (20), bei der mindestens ein Element (22) der Bearbeitungsanordnung (20) in einer quer, insbesondere senkrecht zu der vorgegebenen Bahn verlaufenden Richtung zustellbar ist, **gekennzeichnet durch** eine zur Bearbeitung einzelner separater Segmente der Garnitur im Zentrum des kreiszylindermantelförmigen Trägers fernsteuerbare Zustelleinrichtung zum Zustellen des mindestens einen Elementes der Bearbeitungsanordnung.

2. Vorrichtung nach Anspruch 1, **dadurch gekennzeichnet, daß** das Element (22) mit einer Antriebseinrichtung (34) in einer der Zustellrichtung entgegengesetzten Richtung verschiebbar ist.

3. Vorrichtung nach Anspruch 1 oder 2, **dadurch gekennzeichnet, daß** die Bearbeitungsanordnung (20) einen längs des Führungselementes (10) bewegbaren Schlitten (24) mit einem zum Tragen eines an die Garnitur anlegbaren Bearbeitungselementes (22) ausgelegten Trägerelement aufweist.

4. Vorrichtung nach Anspruch 3, **dadurch gekennzeichnet, daß** die Zustelleinrichtung zum ferngesteuerten Zustellen des Bearbeitungselementes (22) zusammen mit dem Trägerelement, dem Schlitten (24) und/oder dem Führungselement (10) betreibbar ist.

5. Vorrichtung nach einem der vorhergehenden Ansprüche, **dadurch gekennzeichnet, daß** die Zustelleinrichtung mindestens zwei in Richtung der vorgegebenen Bahn voneinander beabstandete Zustellanordnungen (30) aufweist.

6. Vorrichtung nach einem der vorhergehenden Ansprüche, **dadurch gekennzeichnet, daß** mindestens eine Zustellanordnung (30) der Zustelleinrichtung einerseits an einem bezüglich der zu bearbeitenden Garnitur feststehend angeordneten Halteelement (40) festlegbar und andererseits an das Führungselement (10) koppelbar ist.

7. Vorrichtung nach Anspruch 6, **dadurch gekennzeichnet, daß** mindestens eine Zustellanordnung (30) einen mit einem fernsteuerbaren Zustellelement (34) bezüglich dem Halteelement (40) in der Zustellrichtung zustellbaren ersten Zustellschlitten (32) aufweist.

8. Vorrichtung nach Anspruch 7, **dadurch gekennzeichnet, daß** mindestens eine Zustellanordnung (30) einen von dem ersten Zustellschlitten (32) gehaltenen und an das Führungselement (10) gekoppelten zweiten Zustellschlitten (34) aufweist, wobei der zweite Zustellschlitten (34) bezüglich dem ersten Zustellschlitten (32) in der Zustellrichtung verschiebbar ist.

9. Vorrichtung nach Anspruch 8, **gekennzeichnet durch** ein zum Verschieben des zweiten Zustellschlittens (34) bezüglich dem ersten Zustellschlitten (32) betreibbares Betätigungselement, wie etwa eine Stellschraube (38).

10. Vorrichtung nach einem der vorhergehenden Ansprüche, **dadurch gekennzeichnet, daß** die Zustellanordnung (30) einen vorzugsweise doppelt wirkenden pneumatischen Hubzylinder (34) aufweist.

11. Vorrichtung nach einem der Ansprüche 3 bis 10, **gekennzeichnet durch** ein lösbar an dem Trägerelement festlegbares Bearbeitungselement, wie etwa einen Polierschwamm, einen Schleifstein (22), eine Bürste oder einer Reinigungsklinge.

12. Vorrichtung nach einem der vorhergehenden Ansprüche, **gekennzeichnet durch** eine Vorspanneinrichtung, mit der ein Bearbeitungselement (22) der Bearbeitungsanordnung (20) in Richtung auf die zu bearbeitende Garnitur gedrängt werden kann.

13. Vorrichtung nach einem der vorhergehenden Ansprüche, **gekennzeichnet durch** eine vorzugsweise fernsteuerbare Antriebseinrichtung (50) zum Bewegen der Bearbeitungsanordnung (20) längs der vorgegebenen Bahn.

14. Vorrichtung nach Anspruch 13, **gekennzeichnet durch** eine Kupplungsanordnung (16) zum lösbaren Ankuppeln der Bearbeitungsanordnung (20) an die Antriebseinrichtung (50).

15. Vorrichtung nach einem der vorhergehenden Ansprüche, **gekennzeichnet durch** eine Steuereinrichtung (20) zum Ansteuern der Zustelleinrichtung und/oder der Antriebseinrichtung (50).

16. Vorrichtung nach Anspruch 15, **dadurch gekennzeichnet, daß** der Steuereinrichtung (70) mindestens ein an der Bearbeitungsanordnung (20) und/oder dem Führungselement (10) angeordnetes Schaltelement (72, 74) zugeordnet ist, durch dessen Betätigung eine Änderung der Bewegung der Bearbeitungsanordnung (20) längs der vorgegebenen Bahn, eine Zustellbewegung und/oder eine Bewegung in einer der Zustellrichtung entgegengesetzten Richtung auslösbar ist.

17. Verfahren zum Bearbeiten einer Faserverarbeitungsgarnitur mit einer Vorrichtung nach einem der vorhergehenden Ansprüche, **dadurch gekennzeichnet, daß** die Bearbeitungsanordnung längs der vorgegebenen Bahn bis zu einem Startpunkt der Bearbeitung bewegt und dann ferngesteuert zur Bearbeitung einzelner separater Segmente der Garnitur im Zentrum des kreiszylindermantelförmigen Trägers in Richtung auf die Garnitur zugestellt wird.

18. Verfahren nach Anspruch 17, **dadurch gekennzeichnet, daß** die Bearbeitungsanordnung bei Erreichen eines Endpunktes der vorgegebenen Bahn in einer der Zustellrichtung entgegengesetzten Richtung von der Garnitur abgezogen wird.

19. Verfahren nach Anspruch 17 oder 18, **dadurch gekennzeichnet, daß** die Bearbeitungsanordnung bei Erreichen des Startpunktes von der Antriebseinrichtung gelöst und/oder bei Erreichen des Endpunktes an die Antriebseinrichtung gekuppelt wird.

## Claims

1. An apparatus for the treatment of a fibre-processing card-clothing, in particular a sawtooth all-steel card-clothing, drawn onto a circular cylindrical, casing-shaped support, with a treatment arrangement (20) which is movable along a path pre-set by a guide element (10) and in which at least one element (22) of the treatment arrangement (20) is capable of being fed in a direction extending transversely, in particular at a right angle, to the pre-set path, **characterized by** a feed device - capable of being remote-controlled for treating individual separate segments of the card-clothing in the centre of the circular cylindrical casing-shaped support - in order to feed the at least one element of the treatment arrangement.

2. An apparatus according to Claim 1, **characterized in that** the element (22) is displaceable by a drive device (34) in a direction opposed to the feeding direction.

3. An apparatus according to Claim 1 or 2, **characterized in that** the treatment arrangement (20) has a slide (24) movable along the guide element (10) with a support element intended to support a treatment element (22) capable of being placed on the card-clothing.

4. An apparatus according to Claim 3, **characterized in that** the feed device for feeding the treatment element (22) in a remote-controlled manner is capable of being operated together with the support element, the slide (24) and/or the guide element (10).

5. An apparatus according to any one of the preceding Claims, **characterized in that** the feed device has at least two feed arrangements (30) spaced apart from each other in the direction of the pre-set path.

6. An apparatus according to any one of the preceding Claims, **characterized in that** at least one feed arrangement (30) of the feed device is capable of being fastened to a holding element (40) arranged in a fixed manner with respect to the card-clothing to be treated on the one hand and is capable of being coupled to the guide element (10) on the other hand.

7. An apparatus according to Claim 6, **characterized in that** at least one feed arrangement (30) has a first feed slide (32) capable of being fed with a remote-controllable feed device (34) with respect to the holding element (40) in the feed direction.

8. An apparatus according to Claim 7, **characterized in that** at least one feed arrangement (30) has a second feed slide (34) which is held by the first feed slide (32) and which is coupled to the guide element (10), wherein the second feed slide (34) is displaceable with respect to the first feed slide (32) in the feed direction.

9. An apparatus according to Claim 8, **characterized by** an actuating element, such as for example an adjusting screw (38), capable of being operated in order to displace the second feed slide (34) with respect to the first feed slide (32).

10. An apparatus according to any one of the preceding Claims, **characterized in that** the feed arrangement (30) has a preferably double-acting pneumatic reciprocating cylinder (34).

11. An apparatus according to any one of Claims 3 to 10, **characterized by** a treatment element, such as for example a polishing sponge, a grindstone (22), a brush or a cleaning blade, capable of being fastened to the support element in a releasable manner.

12. An apparatus according to any one of the preceding Claims, **characterized by** a prestressing device by which a treatment element (22) of the treatment arrangement (20) can be displaced in the direction towards the card-clothing to be treated.

13. An apparatus according to any one of the preceding Claims, **characterized by** a drive device (50) preferably capable of being remote-controlled in order to move the treatment arrangement (20) along the pre-set path.

14. An apparatus according to Claim 13, **characterized by** a coupling arrangement (16) for coupling the treatment arrangement (20) to the drive device (50) in a releasable manner.

15. An apparatus according to any one of the preceding Claims, **characterized by** a control device (20) for actuating the feed device and/or the drive device (50).

16. An apparatus according to Claim 15, **characterized in that** the control device (70) has associated with it at least one switching element (72, 74) which is arranged on the treatment arrangement (20) and/or the guide element (10) and by the actuation of which a change in the movement of the treatment arrangement (20) along the pre-set path, a feed movement and/or a movement in a direction opposed to the feed movement is capable of being initiated.

17. A method of treating a fibre-processing card-clothing with an apparatus according to any one of the preceding Claims, **characterized in that** the treatment arrangement moves along the pre-set path as far as a starting point of the treatment and is then fed in a remote-controlled manner in the direction towards the card-clothing in order to treat individual separate segments of the card-clothing in the centre of the circular cylindrical casing-shaped support.

18. A method according to Claim 17, **characterized in that** when an end point of the pre-set path is reached the treatment arrangement is drawn off from the card-clothing in a direction opposed to the feed direction.

19. A method according to Claim 17 or 18, **characterized in that** the treatment arrangement is released from the drive device when the starting point is reached and/or is coupled to the drive device when the end point is reached.

## Revendications

1. Dispositif pour retravailler une garniture de traitement de fibres montée sur un support en forme de paroi latérale cylindrique de révolution, en particulier une garniture à dents de scie tout acier, avec une unité de travail (20) mobile le long d'une trajectoire prédéfinie par un élément de guidage (10), pour lequel au moins un élément (22) de l'unité de travail (20) peut être approché dans une direction s'étendant transversalement, en particulier perpendiculairement, à la trajectoire prédéfinie, **caractérisé par** un dispositif d'avance pour l'avance de l'au moins un élément de l'unité de travail, dispositif pouvant être télécommandé pour le travail de segments séparés individuels de la garniture, au centre du support en forme de paroi latérale cylindrique de révolution.

2. Dispositif selon la revendication 1, **caractérisé en ce que** l'élément (22) est mobile par un dispositif d'entraînement (34) dans un sens opposé au sens de l'avance.

3. Dispositif selon la revendication 1 ou 2, **caractérisé en ce que** l'unité de travail (20) comporte un chariot (24) mobile le long de l'élément de guidage (10) avec un élément support conçu pour porter un élément de travail (22) pouvant être appliqué sur la garniture.

4. Dispositif selon la revendication 3, **caractérisé en ce que** l'on peut faire fonctionner le dispositif d'avance pour l'avance télécommandée de l'élément de travail (22) ensemble avec l'élément support, le chariot (24) et/ou l'élément de guidage (10).

5. Dispositif selon l'une des revendications précédentes, **caractérisé en ce que** le dispositif d'avance comporte au moins deux unités d'avance (30) à distance l'une de l'autre dans la direction de la trajectoire prédéfinie.

6. Dispositif selon l'une des revendications précédentes, **caractérisé en ce qu'**au moins une unité d'avance (30) du dispositif d'avance peut être fixée d'un côté sur un élément de maintien (40) disposé de façon fixe par rapport à la garniture devant être retravaillée et peut être accouplée de l'autre côté à l'élément de guidage (10).

7. Dispositif selon la revendication 6, **caractérisé en ce qu'**au moins une unité d'avance (30) comporte un premier chariot d'avance (32) pouvant être avancé dans la direction de l'avance par rapport à l'élément de maintien (40) par un dispositif d'entraînement (34) pouvant être télécommandé.

8. Dispositif selon la revendication 7, **caractérisé en ce qu'**au moins une unité d'avance (30) comporte un deuxième chariot d'avance (34) maintenu par le premier chariot d'avance (32) et accouplé à l'élément de guidage (10), sachant que le deuxième chariot d'avance (34) est mobile dans la direction de l'avance par rapport au premier chariot d'avance (32).

9. Dispositif selon la revendication 8, **caractérisé par** un élément d'actionnement pouvant être actionné pour le déplacement du deuxième chariot d'avance (34) par rapport au premier chariot d'avance (32), comme par exemple une vis de réglage (38).

10. Dispositif selon l'une des revendications précédentes, **caractérisé en ce que** l'unité d'avance (30) comporte un vérin pneumatique (34), de préférence à double effet.

11. Dispositif selon l'une des revendications 3 à 10, **caractérisé par** un élément de travail, comme par exemple une éponge de polissage, une pierre à repasser (22), une brosse ou une lame de nettoyage, pouvant être fixé de façon démontable sur l'élément support.

12. Dispositif selon l'une des revendications précédentes, **caractérisé par** un dispositif de précharge avec lequel un élément de travail (22) de l'unité de travail (20) peut être appuyé en direction vers la garniture à retravailler.

13. Dispositif selon l'une des revendications précédentes, **caractérisé par** un dispositif d'entraînement (50), pouvant de préférence être télécommandé, pour déplacer l'unité de travail (20) le long de la trajectoire prédéfinie.

14. Dispositif selon la revendication 13, **caractérisé par** un dispositif d'embrayage (16) pour accoupler de façon débrayable l'unité de travail (20) au dispositif d'entraînement (50).

15. Dispositif selon l'une des revendications précédentes, **caractérisé par** une unité de commande (20) pour la commande du dispositif d'avance et/ou du dispositif d'entraînement (50).

16. Dispositif selon la revendication 15, **caractérisé en ce qu'**à l'unité de commande (70) est affecté au moins un élément de commutation (72, 74) disposé sur l'unité de travail (20) et/ou sur l'élément de guidage (10), par l'actionnement duquel une modification du mouvement de l'unité de travail (20) le long de la trajectoire prédéfinie, un mouvement d'avance et/ou un mouvement dans un sens opposé au sens de l'avance peuvent être déclenchés.

17. Procédé pour retravailler une garniture de traitement des fibres avec un dispositif selon l'une des revendications précédentes, **caractérisé en ce que** l'unité de travail est déplacé le long de la trajectoire prédéfinie jusqu'à un point de départ du travail et est ensuite avancé par télécommande dans la direction vers la garniture pour retravailler certains segments séparés de la garniture au milieu du support en forme de paroi latérale cylindrique.

18. Procédé selon la revendication 17, **caractérisé en ce que**, lors de l'atteinte du point d'extrémité de la trajectoire prédéfinie, l'unité de travail est retirée de la garniture dans un sens opposé au sens de l'avance.

19. Procédé selon la revendication 17 ou 18, **caractérisé en ce que**, lors de l'atteinte du point de départ de la trajectoire prédéfinie, l'unité de travail est découplée du dispositif d'entraînement et/ou **en ce qu'**elle est accouplée au dispositif d'entraînement lors de l'atteinte du point d'extrémité.
